# EUROPÄISCHE PATENTSCHRIFT

(11) **EP 2 712 707 B1**
(45) Veröffentlichungstag und Bekanntmachung des Hinweises auf die Patenterteilung: **03.07.2019**
(21) Anmeldenummer: 12006786.3
(22) Anmeldetag: 28.09.2012
(51) Int. Cl.: B24D 15/08, B24B 3/54

(54) **Messerschärfer**
Knife sharpener
Aiguiseur de couteau

(43) Veröffentlichungstag der Anmeldung: 02.04.2014
(73) Patentinhaber: High Tech Ceramic eK, 55411 Bingen am Rhein (DE)
(72) Erfinder: Rieser, Udo, 55411 Bingen am Rhein (DE)
(74) Vertreter: Paustian, Othmar

(56) Entgegenhaltungen:
- WO-A1-2010/101507
- DE-A1- 3 901 127
- US-A- 2 114 106
- US-A1- 2011 034 111

## Beschreibung

Die Erfindung bezieht sich auf einen Messerschärfer mit zwei Wetzscheiben, die um dieselbe Drehachse drehbar gelagert sind, einander gegenüberstehen und einander zugewandte Seitenflächen mit Wetzflächen aufweisen, die zwischen sich einen Schärfschlitz ausbilden, der sich radial nach außen erweitert, und mit einem Gehäuse, das die Wetzscheiben umgibt und über dem Schärfschlitz einen Messerführungsschlitz aufweist, der in einem Winkel zum Schärfschlitz verläuft.

Ein solcher Messerschärfer ist beispielsweise aus der DE 43 41 872 A1 bekannt. Der dort beschriebene und dargestellte Messerschärfer weist zwei kegelstumpfförmige Wetzscheiben auf, die zwischen sich einen V-förmigen Schärfschlitz ausbilden. Da der Schärfschlitz und der Messerführungsschlitz in einem Winkel zueinander verlaufen, liegt die Messerklinge, wenn sie durch den Messerführungsschlitz hindurch in den Schärfschlitz hineinragt, mit der einen Klingenseite an der einen Wetzscheibe und mit der anderen Klingenseite an der anderen Wetzscheibe an. Beim Hindurchziehen der Messerklinge durch den Führungs- und den Schärfschlitz werden die Wetzscheiben in eine Drehbewegung versetzt und erzeugen einen zu der Schneidkante im Wesentlichen querverlaufenden - z. B. unter 70° verlaufenden - Schliff. Die Drehbewegung der beiden Wetzscheiben ist auch blockierbar, sodass beim Hindurchziehen der Messerklinge durch den Führungs- und den Schärfschlitz ein längsverlaufender Schliff erfolgt. Mit einem längsverlaufenden Schliff lassen sich etwaige Kerben beseitigen und eine gewisse Grundschärfe erreichen; ein solcher Schliff wird als Grobschliff bezeichnet. Mit dem im Wesentlichen querverlaufenden Schliff wird die Endschärfe erzielt; dieser Schliff wird als Feinschliff bezeichnet. Der Schleifwinkel in Dickenrichtung der Messerklinge entspricht dabei dem Neigungswinkel der Kegelflächen, die den Schärfschlitz ausbilden. Alle Messer werden daher mit demselben Schleifwinkel geschliffen. Eine Anpassung an unterschiedliche Anforderungen ist nicht möglich.

Aus der DE 39 01 127 A1 ist ebenfalls ein Messerschärfer der eingangs genannten Art bekannt. Bei diesem Messerschärfer sind die beiden auf einer Welle drehbar gelagerten Wetzscheiben bzw. ist die Welle um ein Ende der Welle derart verschwenkbar, dass die Welle einen Winkel gegenüber der Schärfungsrichtung des Messers, d. h. gegenüber der Längsachse des Führungsschlitzes, bildet, der in der einen Endposition der Welle kleiner und in der anderen Endposition größer als 90° ist. Dadurch wird vermieden, dass eine Seite der Messerklinge am freien Ende der Klinge und am Griffende der Klinge ungeschliffen bleibt. Die beiden Wetzscheiben sind auch hier Kegelstümpfe, die zwischen sich einen V-förmigen Schärfschlitz ausbilden.

Aus US 2 114 106 A ist ein Messerschärfer mit zwei Wetzscheiben bekannt, die um dieselbe Drehachse drehbar gelagert sind, einander gegenüberstehen und einander zugewandte, aneinander anliegende konvexe Seitenflächen mit Wetzflächen aufweisen, die zwischen sich einen Schärfschlitz ausbilden, der sich radial nach außen erweitert, wobei die zwei Wetzscheiben jeweils eine zentrale Durchgangsöffnung aufweisen, die von einer gemeinsamen Welle durchlaufen werden, die um die Drehachse drehbar gelagert ist. Bei diesem Messerschärfer ist die Ringfläche, die die Durchgangsöffnung umschließt und die Seitenfläche ausbildet, in der Weise konvex geformt, dass die Seitenflächen in der Mitte der Ringflächen aneinander anliegen und radial nach außen und radial nach innen jeweils einen sich aufweitenden Schlitz ausbilden. Ein Gehäuse umgibt die Wetzscheiben und weist über dem Schärfschlitz einen Messerführungsschlitz auf, der in einem Winkel zum Schärfschlitz verläuft.

In US 2011/034111 A1 wird vorgeschlagen, die einander gegenüberliegenden Seitenflächen der beiden Wetzscheiben in radialer Richtung konvex in Form eines Polygonzuges auszuführen, wobei der mittlere Polygonzugabschnitt die Anlagefläche für die gegenüberstehende Wetzscheibe und die beiden radial außen liegenden Polygonzugabschnitte die umlaufende Wetzfläche ausbilden.

Aufgabe der Erfindung ist es, einen gattungsgemäßen Messerschärfer so zu verbessern, dass mit ihm Messer bedarfsgerechter geschliffen werden können.

Diese Aufgabe wird erfindungsgemäß mit einem Messerschärfer gemäß Anspruch 1 gelöst.

Mit einem erfindungsgemäßen Messerschärfer kann jede Messerklinge in ihrer Dickenrichtung mit einem Schleifwinkel entsprechend den technischen Erfordernissen oder gemäß den Wünschen des Nutzers geschliffen werden. Dadurch, dass wenigstens eine der beiden Wetzflächen in Radialrichtung konvex ausgebildet ist, ist auf dieser Seite der Messerklinge der Schleifwinkel abhängig von der Höhenlage der Messerklinge in dem Schärfschlitz. Da sich der Schärfschlitz vom Schlitzgrund aus radial nach außen erweitert, ist der Schleifwinkel gegenüber einer zur Drehachse senkrechten Ebene im Schlitzgrund am kleinsten. Das heißt, je tiefer eine Messerklinge in den Schärfschlitz hineinragt, umso kleiner bzw. spitzer ist der Schleifwinkel. Mit der Wahl der Höhenlage der Messerklinge im Schärfschlitz kann somit nunmehr der Schleifwinkel gewählt werden, mit dem die Messerklinge geschliffen werden soll. Durch geeignete Abstimmung der konvexen Form mit dem Winkel zwischen Messerführungsschlitz und Schärfschlitz wird die Öffnungsbreite des Schärfschlitzes, die in der Projektion des Messerführungsschlitzes liegt, längs der konvexen Form festgelegt. Das heißt, es wird festgelegt, zu welcher Höhenlage welche Öffnungsbreite mit welchem Schleifwinkel gehören soll. Auf diese Weise wird bestimmt, mit welchem Schleifwinkel eine Messerklinge in Abhängigkeit von deren Dicke geschliffen wird, wenn die Messerklinge so tief wie möglich in den Schärfschlitz hinuntergeführt wird.

Vorzugsweise ist die konvexe Form als Polygonzug ausgebildet. Bei dieser Ausführungsform weist eine Wetzfläche mindestens zwei ringförmige, zur Drehachse koaxiale Wetzflächenabschnitte auf, die mit der gegenüberstehenden anderen Wetzfläche in radialer Richtung nach außen sich abschnittsweise vergrößernde Öffnungswinkel ausbilden, wobei in radialer Richtung nach außen der mindestens zweite und jeder weitere Wetzflächenabschnitt in Bezug auf den vorherigen Wetzflächenabschnitt zu der Seite hin geneigt verläuft, die dem vorherigen Öffnungswinkel abgewandt ist. Mit diesen Maßnahmen kann eine konvexe Form kostengünstig hergestellt werden.

In einer anderen, ebenfalls bevorzugten Ausführungsform der Erfindung ist die konvexe Form als stetige Kurve ausgebildet. Hierdurch wird eine sehr feine Einstellung des Schleifwinkels durch entsprechende Wahl der Höhenlage im Schärfschlitz und damit eines bestimmten Kreisbogens auf der konvexen Form mit der gewünschten Tangentenneigung - d. h. mit dem gewünschten Schleifwinkel - möglich.

In günstiger Weiterbildung der Erfindung sind die beiden Wetzflächen zueinander spiegelsymmetrisch und zur Drehachse rotationssymmetrisch ausgebildet. Hierdurch wird die Messerklinge auf beiden Seiten und längs der gesamten Klingenlänge identisch geschliffen.

In vorteilhafter Ausgestaltung der Erfindung weisen beide Wetzflächen bei symmetrischer Ausbildung in Form eines Polygonzuges mindestens einen ersten und einen zweiten Wetzflächenabschnitt auf, die einander jeweils gegenüberstehen und sich in radialer Richtung nach außen jeweils über mindestens ein Drittel der Schärfschlitzhöhe erstrecken und jeweils einen Neigungswinkel zur Mittelebene des Schärfschlitzes im Bereich von 13° bis 17° bzw. 18° bis 22° ausbilden. Mit einem solchermaßen ausgebildeten Messerschärfer kann bereits eine große Vielfalt handelsüblicher Messer ohne weiteres unter jeweils nahezu optimalen Bedingungen geschliffen werden.

In einer ebenso bevorzugten Ausführungsform haben bei Wetzflächen, deren konvexe Form eine stetige Kurve ist und die zueinander symmetrisch ausgebildet sind, die Tangenten in radialer Richtung nach außen in Höhe eines Drittels der Schärfschlitzhöhe jeweils einen Neigungswinkel zur Mittelebene des Schärfschlitzes im Bereich von 13° bis 17° und in Höhe von zwei Dritteln der Schärfschlitzhöhe im Bereich von 18° bis 22°. Mit einem solchen Messerschärfer können wegen der möglichen Feinabstufungen weitestgehend sämtliche handelsüblichen Messerklingen optimal geschliffen werden.

Vorzugsweise ist der Winkel zwischen Messerführungsschlitz und Schärfschlitz einstellbar. Hierdurch ist die Zuordnung von Öffnungsbreite zur Höhenlage innerhalb des Schärfschlitzes und damit zum Schleifwinkel veränderbar. Auf diese Weise wird die maximale Tiefe, mit der eine Messerklinge in Abhängigkeit von ihrer Dicke in den Schärfschlitz hineinragen kann, und damit der für eine gegebene Klingendicke minimal mögliche Schleifwinkel eingestellt.

Dabei ist der Winkel zwischen Messerführungsschlitz und Schärfschlitz vorzugsweise im Bereich von 5° bis 25° einstellbar. Mit diesem Bereich kann die maximal mögliche Eindringtiefe einer Messerklinge in den Schärfschlitz und somit ebenfalls der dort vorhandene Schleifwinkel in einem Bereich eingestellt werden, der die bekannten Erfordernisse und Bedürfnisse beim Schleifen von Messern abdeckt.

Die Erfindung wird nachfolgend anhand der Zeichnungen beispielshalber noch näher erläutert. Es zeigen:
- Fig. 1: in schematischer Darstellung mit in Horizontalrichtung vergrößertem Maßstab zwei Wetzscheiben einer ersten Ausführungsform eines erfindungsgemäßen Messerschärfers;
- Fig. 2: eine der Fig. 1 ähnliche Darstellung einer zweiten Ausführungsform eines erfindungsgemäßen Messerschärfers;
- Fig. 3: in schematischer Darstellung eine Draufsicht auf einen Ausschnitt einer Ausführungsform eines erfindungsgemäßen Messerschärfers, mit Führungsschlitz und Schärfschlitz; und
- Fig. 4: in schematischer Darstellung eine Schnittansicht längs Linie IV - IV in Fig. 3.

Die in den Figuren dargestellten Ausführungsformen eines erfindungsgemäßen Messerschärfers 1 weisen zwei Wetzscheiben 2, 3 und ein Gehäuse 4 auf, in dem die beiden Wetzscheiben 2, 3 angeordnet sind.

Die beiden Wetzscheiben 2, 3 weisen jeweils eine zentrale Durchgangsöffnung 5, 6 auf, die von einer gemeinsamen Welle 7 durchlaufen werden. Die Wetzscheiben 2, 3 stehen einander auf der Welle 7 gegenüber und sind mit ihr drehfest verbunden. Die Welle 7 selbst ist im Gehäuse 4 um eine Drehachse 8 drehbar gelagert.

In ihrem an die Durchgangsöffnung 5, 6 angrenzenden Bereich weisen die beiden Wetzscheiben 2, 3 Flächen 9, 10 auf, die senkrecht zur Welle 7 verlaufen, aneinander anliegen und miteinander verklebt sind.

Die beiden Wetzscheiben 2, 3 weisen einander zugewandte Wetzflächen 11, 12 auf, die zwischen sich einen umlaufenden Ringspalt bzw. Schärfschlitz 13 ausbilden. Der Schärfschlitz 13 erweitert sich vom Schlitzgrund 14 aus monoton radial nach außen. Dabei sind die einander gegenüberstehenden Wetzflächen 11, 12 konvex und zu einer Ebene 15, die senkrecht zur Drehachse 8 durch den Schlitzgrund 14 verläuft, symmetrisch ausgebildet. Diese Ebene 15 wird auch als Mittelebene des Schärfschlitzes 13 bezeichnet. In Drehrichtung bzw. Umfangsrichtung der Wetzscheiben 2, 3 sind die Wetzflächen 11, 12 rotationssymmetrisch ausgebildet.

Bei der in Fig. 1 dargestellten Ausführungsform sind die Wetzflächen 11, 12 in Form einer stetigen konvexen Kurve 16, 17 ausgebildet. Im dargestellten Ausführungsbeispiel haben die Kurven 16, 17 in radialer Richtung nach außen bei einem Drittel der Schärfschlitzhöhe h eine Tangente 18, die unter einem Winkel β₁ von etwa 15° gegenüber der Mittelebene 15 geneigt ist, und bei zwei Dritteln der Schärfschlitzhöhe h eine Tangente 19, die unter einem Winkel β₂ von etwa 20° zur Mittelebene 15 geneigt ist.

Bei der in Fig. 2 dargestellten Ausführungsform ist die konvexe Form der Wetzflächen 11, 12 durch einen Polygonzug 20, 21 gebildet. Im dargestellten Ausführungsbeispiel besteht der Polygonzug 20, 21 aus zwei aneinander angrenzenden, in Drehrichtung umlaufenden Kreisringflächen 22, 23, die zur Mittelebene 15 des Schärfschlitzes 13 unterschiedlich geneigt sind. Im in Fig. 2 dargestellten Beispiel ist die radial innere Kreisringfläche 22 um einen Winkel β₃ von etwa 15° und die radial äußere Kreisringfläche 23 um einen Winkel β₄ von etwa 20° zur Mittelebene 15 des Schärfschlitzes 13 geneigt. Die radial innere Kreisringfläche 22 erstreckt sich etwa über die untere Hälfte des Schärfschlitzes 13 und die radial äußere Kreisringfläche 23 etwa über die obere Hälfte des Schärfschlitzes 13.

Wie in den Fig. 3 und 4 dargestellt, ist über dem Schärfschlitz 13 im Gehäuse 4 ein Führungsschlitz 24 angeordnet. Die Breite des Führungsschlitzes 24 entspricht in etwa der Öffnungsbreite des Schärfschlitzes 13 an dessen radial äußerem Ende und ist über die Länge des Führungsschlitzes 24 konstant.

In der Draufsicht (Fig. 3) sind Führungsschlitz 24 und Schärfschlitz 13 zueinander um einen Neigungswinkel α geneigt, der im dargestellten Ausführungsbeispiel etwa 14° beträgt. Der Neigungswinkel α kann mittels einer geeigneten Einstellvorrichtung innerhalb eines vorgegebenen Bereiches auf eine gewünschte Größe einstellbar sein, indem entweder durch Verdrehbarkeit des Gehäuses 4 oder eines Gehäuseteils die Lage des Führungsschlitzes 24 veränderbar ist oder durch Verschwenken der Welle 7 senkrecht zu ihrer Drehachse 8 die Lage des Schärfschlitzes 13 veränderbar ist oder durch eine Kombination beider Maßnahmen. Mit einer Verriegelungsvorrichtung sind dann das Gehäuse 4 bzw. Gehäuseteil und die Wetzscheiben 2, 3 in der gewünschten eingestellten Winkelstellung α zueinander verriegelbar, so dass sie 2, 3, 4 beim Hinundherbewegen der Messerklinge ihre Stellung relativ zueinander nicht verändern.

Bei einer gegebenen konvexen Form und Öffnungsbreite des Schärfschlitzes 13 wird durch den Neigungswinkel α zwischen Führungsschlitz 24 und Schärfschlitz 13 derjenige Kreisbogen auf den Wetzflächen 11, 12 bestimmt, auf denen eine Messerklinge mit gegebener Dicke geschliffen wird. Mit einer Verstellung des Neigungswinkels α zwischen Führungsschlitz 24 und Schärfschlitz 13 kann dieser Kreisbogen bei sich ändernden Anforderungen verändert werden. Denkbar ist beispielsweise eine Verstellbarkeit im Bereich von 5° bis 25°.

## Patentansprüche

1. Messerschärfer mit
zwei Wetzscheiben (2, 3), die um dieselbe Drehachse (8) drehbar gelagert sind, einander gegenüberstehen und einander zugewandte, aneinander anliegende konvexe Seitenflächen (9, 11; 10, 12) mit Wetzflächen (11, 12) aufweisen, die zwischen sich einen Schärfschlitz (13) ausbilden, der sich radial nach außen erweitert, wobei die zwei Wetzscheiben (2, 3) jeweils eine zentrale Durchgangsöffnung (5, 6) aufweisen, die von einer gemeinsamen Welle (7) durchlaufen werden, die um die Drehachse (8) drehbar gelagert ist, und mit
einem Gehäuse (4), das die Wetzscheiben (2, 3) umgibt und über dem Schärfschlitz (13) einen Messerführungsschlitz (24) aufweist, der in einem Winkel (α) zum Schärfschlitz (13) verläuft,
wobei
die Seitenflächen (9, 11; 10, 12) an Anlageflächen (9, 10) aneinander anliegen und diese Anlageflächen (9, 10) an die Durchgangsöffnungen (5, 6) angrenzen und senkrecht zur Welle (7) verlaufen und
in radialer Richtung mindestens eine erste der Wetzflächen (11) konvex und die zweite Wetzfläche (12) geradlinig oder ebenfalls konvex ausgebildet ist.

2. Messerschärfer nach Anspruch 1, **dadurch gekennzeichnet, dass** die konvexe Form als Polygonzug (20, 21) ausgebildet ist.

3. Messerschärfer nach Anspruch 1, **dadurch gekennzeichnet, dass** die konvexe Form als stetige Kurve (16, 17) ausgebildet ist.

4. Messerschärfer nach einem der Ansprüche 1 bis 3, **dadurch gekennzeichnet, dass** die beiden Wetzflächen (11, 12) zueinander spiegelsymmetrisch und zur Drehachse (8) rotationssymmetrisch ausgebildet sind.

5. Messerschärfer nach den Ansprüchen 2 und 4, **dadurch gekennzeichnet, dass** beide Wetzflächen (11, 12) mindestens einen ersten und einen zweiten Wetzflächenabschnitt (22, 23) aufweisen, die einander jeweils gegenüberstehen und sich in radialer Richtung nach außen jeweils über mindestens ein Drittel der Schärfschlitzhöhe (h) erstrecken und jeweils einen Neigungswinkel (β₃, β₄) zur Mittelebene (15) des Schärfschlitzes (13) im Bereich von 13° bis 17° bzw. 18° bis 22° ausbilden.

6. Messerschärfer nach den Ansprüchen 3 und 4, **dadurch gekennzeichnet, dass** bei beiden Wetzflächen (11, 12) die Tangenten (18) in radialer Richtung nach außen in Höhe eines Drittels der Schärfschlitzhöhe (h) jeweils einen Neigungswinkel (β₁) zur Mittelebene (15) des Schärfschlitzes (13) im Bereich von 13° bis 17° und die Tangenten (19) in Höhe von zwei Dritteln der Schärfschlitzhöhe (h) jeweils einen Neigungswinkel (β₂) im Bereich von 18° bis 22° haben.

7. Messerschärfer nach einem der Ansprüche 1 bis 6, **dadurch gekennzeichnet, dass** der Winkel (α) zwischen Messerführungsschlitz (24) und Schärfschlitz (13) einstellbar ist.

8. Messerschärfer nach Anspruch 7, **dadurch gekennzeichnet, dass** der Winkel (α) zwischen Messerführungsschlitz (24) und Schärfschlitz (13) im Bereich von 5° bis 25° einstellbar ist.

## Claims

1. A knife sharpener comprising
two whetting disks (2, 3) which are rotatably mounted about the same axis of rotation (8), oppose each other and include convex side faces (9, 11; 10, 12) facing each other, which rest against each other and have whetting surfaces (11, 12) which between themselves form a sharpening slot (13) which expands radially to the outside, wherein the two whetting disks (2, 3) each include a central through opening (5, 6) through which a common shaft (7) extends, which is rotatably mounted about the axis of rotation (8), and comprising
a housing (4) which surrounds the whetting disks (2, 3) and above the sharpening slot (13) includes a knife guiding slot (24) which extends at an angle (α) to the sharpening slot (13),
wherein
the side faces (9, 11; 10, 12) rest against each other at contact surfaces (9, 10), and these contact surfaces (9, 10) adjoin the through openings (5, 6) and extend perpendicularly to the shaft (7), and
in radial direction at least a first one of the whetting surfaces (11) is formed convex and the second whetting surface (12) is formed linear or likewise convex.

2. The knife sharpener according to claim 1, **characterized in that** the convex shape is formed as a polyline (20, 21).

3. The knife sharpener according to claim 1, **characterized in that** the convex shape is formed as a continuous curve (16, 17).

4. The knife sharpener according to any of claims 1 to 3, **characterized in that** the two whetting surfaces (11, 12) are formed mirror-symmetrical to each other and rotationally symmetrical to the axis of rotation (8).

5. The knife sharpener according to claims 2 and 4, **characterized in that** both whetting surfaces (11, 12) have at least one first and one second whetting surface portion (22, 23), which oppose each other and extend in radial direction to the outside over at least one third of the sharpening slot height (h) and each form an angle of inclination (β₃, β₄) to the central plane (15) of the sharpening slot (13) in the range from 13° to 17° and from 18° to 22°, respectively.

6. The knife sharpener according to claims 3 and 4, **characterized in that** in both whetting surfaces (11, 12) the tangents (18) in radial direction to the outside at the level of one third of the sharpening slot height (h) each have an angle of inclination (β₁) to the central plane (15) of the sharpening slot (13) in the range from 13° to 17°, and the tangents (19) at the level of two thirds of the sharpening slot height (h) each have an angle of inclination (β₂) in the range from 18° to 22°.

7. The knife sharpener according to any of claims 1 to 6, **characterized in that** the angle (α) between knife guiding slot (24) and sharpening slot (13) is adjustable.

8. The knife sharpener according to claim 7, **characterized in that** the angle (α) between knife guiding slot (24) and sharpening slot (13) is adjustable in the range from 5° to 25°.

## Revendications

1. Aiguiseur de couteau, comportant
deux disques d'aiguisage (2, 3) qui sont montés mobiles en rotation autour d'un même axe (8), opposés l'un à l'autre et comprennent des surfaces latérales convexes (9, 11 ; 10, 12) tournées l'une vers l'autre, en appui l'une contre l'autre et pourvues de surfaces d'aiguisage (11, 12) qui définissent entre elles une fente d'aiguisage (13) qui va en s'évasant radialement vers l'extérieur, les deux disques d'aiguisage (2, 3) présentant chacun une ouverture de passage centrale (5, 6) qui sont traversées par un arbre commun (7) qui monté mobile en rotation autour de l'axe de rotation (8), et comportant
un boîtier (4) qui entoure les disques d'aiguisage (2, 3) et qui présente au-dessus de la fente d'aiguisage (13) une fente de guidage de couteau (24) qui s'étend sous un angle (α) par rapport à la fente d'aiguisage (13),
dans lequel
les surfaces latérales (9, 11 ; 10, 12) s'appuient l'une contre l'autre par des surfaces d'appui (9, 10), et ces surfaces d'appui (9, 10) sont adjacentes aux ouvertures de passage (5, 6) et s'étendent perpendiculairement à l'arbre (7), et
en direction radiale, au moins une première des surfaces d'aiguisage (11) est réalisée convexe, et la seconde surface d'aiguisage (12) est réalisée de façon rectiligne ou également convexe.

2. Aiguiseur de couteau selon la revendication 1,
**caractérisé en ce que**
la forme convexe est réalisée sous forme de tracé polygonal (20, 21).

3. Aiguiseur de couteau selon la revendication 1,
**caractérisé en ce que**
la forme convexe est réalisée sous forme de courbe constante (16, 17).

4. Aiguiseur de couteau selon l'une des revendications 1 à 3,
**caractérisé en ce que**
les deux surfaces d'aiguisage (11, 12) sont réalisées à symétrie plane l'une par rapport à l'autre et à symétrie de révolution par rapport à l'axe de rotation (8).

5. Aiguiseur de couteau selon les revendications 2 et 4,
**caractérisé en ce que**
les deux surfaces d'aiguisage (11, 12) présentent au moins une première et une seconde portion de surface d'aiguisage (22, 23) qui sont opposées l'une à l'autre et qui s'étendent en direction radiale vers l'extérieur chacune sur au moins un tiers de la hauteur (h) de la fente d'aiguisage et qui définissent chacune un angle d'inclinaison (β₃, β₄) par rapport au plan central (15) de la fente d'aiguisage (13) dans la plage de 13° à 17° ou de 18° à 22°.

6. Aiguiseur de couteau selon les revendications 3 et 4,
**caractérisé en ce que**
dans les deux surfaces d'aiguisage (11, 12), les tangentes (18) ont en direction radiale vers l'extérieur, à la hauteur du tiers de la hauteur (h) de la fente d'aiguisage, chacune un angle d'inclinaison (β₁) par rapport au plan central (15) de la fente d'aiguisage (13) dans la plage de 13° à 17°, et les tangentes (19) ont, à la hauteur de deux tiers de la hauteur (h) de la fente d'aiguisage, chacune un angle d'inclinaison (β₂) dans la plage de 18° à 22°.

7. Aiguiseur de couteau selon l'une des revendications 1 à 6,
**caractérisé en ce que**
l'angle (α) entre la fente de guidage de couteau (24) et la fente d'aiguisage (13) est réglable.

8. Aiguiseur de couteau selon la revendication 7,
**caractérisé en ce que**
l'angle (α) entre la fente de guidage de couteau (24) et la fente d'aiguisage (13) est réglable dans une plage de 5° à 25°.
